# EUROPÄISCHE PATENTSCHRIFT

(11) **EP 2 382 365 B1**
(45) Veröffentlichungstag und Bekanntmachung des Hinweises auf die Patenterteilung: **20.03.2013**
(21) Anmeldenummer: 10701313.8
(22) Anmeldetag: 09.01.2010
(51) Int. Cl.: E05F 15/16

(54) **ANTRIEBSSYSTEM FÜR EIN TOR**
DRIVE SYSTEM FOR A DOOR
SYSTÈME D'ENTRAÎNEMENT POUR UNE PORTE

(30) Priorität: 24.01.2009 DE 202009000929 U
(43) Veröffentlichungstag der Anmeldung: 02.11.2011
(73) Patentinhaber: Sommer Antriebs- und Funktechnik GmbH, 73230 Kirchheim/Teck (DE)
(72) Erfinder: SCHAAF, Gerd, 73230 Kirchheim/Teck (DE)
(74) Vertreter: Ruckh, Rainer Gerhard
(86) Internationale Anmeldenummer: PCT/EP2010/000066
(87) Internationale Veröffentlichungsnummer: WO 2010/083941

(56) Entgegenhaltungen:
- DE-A1- 10 239 181
- DE-A1-102008 004 050
- DE-U1-202005 000 165

## Beschreibung

Die Erfindung betrifft ein Antriebssystem für ein Tor.

Das Tor, das mit dem Antriebssystem angetrieben wird, kann insbesondere von einem Garagentor gebildet sein.

Ein derartiges Antriebssystem ist aus der DE 10 2008 004 050 A1 bekannt.

Dieses Antriebssystem dient zum Schließen und Öffnen eines Tors mit einem Torblatt, das seitlich in jeweils einer Führungsschiene geführt ist. Ein Laufwagen ist in einer der Führungsschienen geführt und ein Schubarm gelenkig mit dem Laufwagen und dem oberen Rand des Torblatts verbunden. Auf dem Schubarm ist ein Motor gelagert.

Das Antriebssystem ist als Kettenantrieb ausgebildet. An einer Welle des Motors ist ein Kettenrad gelagert, welches während des Betriebs des Antriebssystems in Eingriff mit einer entlang der Führungsschiene geführten Kette geführt ist.

Die Stromversorgung des Motors erfolgt über eine Stromschiene, in welcher elektrische Leitungen geführt sind. Die Stromschiene ist einstückig mit dem Kettenkanal ausgebildet.

Die DE 102 39 181 A1 betrifft einen elektromechanischen Antrieb für ein Tor, insbesondere für ein Garagentor, mit einem einteiligen oder mehrteiligen Torblatt, das in seitlichen horizontalen und vertikalen Führungsschienen über Rollen geführt ist. Ein Antriebsmotor mit einem Antriebsrad ist entlang einer der Führungsschienen verfahrbar. Das Antriebsrad wird in der Führungsschiene geführt und steht in Wirkverbindung mit einem Kraftübertragungsmittel, das in oder neben der Führungsschiene angeordnet ist. Zur Energieversorgung des Antriebsmotors ist mindestens eine stromführende Einrichtung vorhanden, die sich bereitsweise in und/oder neben den Teilen der horizontalen Führungsschiene erstreckt. Die stromführende Einrichtung ist ein Stromleiter oder eine Stromschiene.

Die DE 20 2005 000 165 U1 betrifft eine Trennwand, bestehend aus mehreren einzelnen Wandelementen, die in einer am Deckenbereich angeordneten Laufschiene verfahrbar und in einem der Endbereiche der Laufschiene stapelbar sind und wobei jedes einzelne Wandelement mit einem elektrischen Antrieb versehen ist, der aus einem Antrieb mit zugeordneter Steuerung gebildet ist. Im Bereich der Laufschiene sind Stromversorgungsleiter vorgesehen.

Ausgehend von diesem Stand der Technik liegt der Erfindung die Aufgabe zugrunde, die Funktionalität eines Antriebssystems der eingangs genannten Art zu erhöhen.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.

Die Erfindung betrifft ein Antriebssystem für ein Tor, dessen Torblatt seitlich in jeweils einer Führungsschiene geführt ist, wobei ein Laufwagen, der gelenkig mit dem oberen Rand des Torblatts verbunden ist, entlang einer der Führungsschienen geführt ist. Zur Stromversorgung eines den Laufwagen antreibenden Motors sind entlang der Führungsschiene verlaufende Leiterbahnen vorgesehen, wobei diese wahlweise an ihrem vorderen oder hinteren Ende kontaktierbar sind.

Das erfindungsgemäße Antriebssystem kann schnell und ohne großen Konstruktionsaufwand an Torsystemen unterschiedlicher Ausbildung installiert werden. Vorteilhaft hierbei ist insbesondere, dass eine der Führungsschienen des Tors für die Führung des Laufwagens, durch dessen Bewegung das Tor geöffnet und geschlossen wird, mitgenutzt werden kann. Dabei ist weiterhin vorteilhaft, dass der Laufwagen wahlweise an einer der Führungsschienen angebracht werden kann, was die Flexibilität bei der Installation des Antriebssystems weiter erhöht.

Ein wesentlicher Vorteil des erfindungsgemäßen Antriebssystems besteht darin, dass durch die Möglichkeit der Kontaktierung der Leiterbahnen an ihrem vorderen oder hinteren Ende die Zuleitungen von einer Stromversorgung zu den Leiterbahnen kurz gehalten werden können.

Erfindungsgemäß ist eine entlang der Führungsschiene verlaufende Schiene vorgesehen, in welcher zwei entlang deren Längsachse verlaufende, die Leiterbahnen bildenden Metalleinsätze vorgesehen sind.

Die Schiene mit den Metalleinsätzen bildet ein modulares Element, welches an unterschiedlichen Führungsschienen angebracht werden kann. Da die Metalleinsätze in der Schiene integriert sind, sind diese völlig unabhängig von den elektrischen Eigenschaften der Führungsschiene. Weiterhin ist vorteilhaft, dass die Schiene selbst beziehungsweise daran fixierbare Einheiten für die Fixierung und Lagesicherung der Metalleinsätze sorgen, so dass hierfür keine weiteren konstruktiven Maßnahmen erforderlich sind.

Besonders vorteilhaft weist die Schiene ein C-förmiges Profil zur Aufnahme der Leiterbahnen auf, wobei die Metalleinsätze durch einen Steg in der Schiene mechanisch und elektrisch getrennt sind.

Hiermit gelingt eine konstruktiv äußerst einfache Fixierung und elektrische Trennung der Metalleinsätze.

Gemäß einer vorteilhaften Ausführungsform der Erfindung ist am vorderen und hinteren Ende der Schiene jeweils ein Kontaktiermodule zur elektrischen Kontaktierung der Metalleinsätze anbringbar, wobei als elektrischer Anschluss ein Stecker wahlweise an einem der Kontaktiermodule anbringbar ist.

Die Kontaktierung über den Stecker ist besonders einfach und insbesondere ohne jeglichen Einsatz von Werkzeugen durchführbar.

Die Kontaktiermodule können als modulare Einheiten austauschbar an der Schiene angebracht werden. Damit kann das Kontaktiermodul am vorderen und hinteren Ende der Schiene angebracht werden. Zudem ist vorteilhaft, dass die Kontaktiermodule für einen mechanischen Halt der Metalleinsätze in der Schiene sorgen. Die Kontaktiermodule können baugleich sein oder unterschiedliche Bauformen aufweisen.

Die Schiene erfüllt besonders vorteilhaft eine Anzahl weiterer Zusatzfunktionen.

So können an der Schiene Module verschiebbar angeordnet sein, an welchen Betätiger für im Laufwagen integrierte Endschalter vorgesehen sind.

Weiterhin ist die Schiene gegen einen Anschlag innerhalb des Laufwagens gedrückt, wobei dieser Anschlag aus gleitfähigem Material besteht. Die Schiene unterstützt eine kontrollierte Führung des Zugmittels, das heißt der Kette. Zudem wird durch diese Konstruktion erreicht, dass durch das Kettenrad entstehende Kräfte infolge der Abstützung der Schiene am Anschlag innerhalb des Laufwagens verbleiben und nicht aus diesem herausgeführt werden.

Die so ausgebildete Schiene bildet ein hoch integriertes Bauteil, welches selbst mehrere unterschiedliche Funktionen des Antriebssystems übernimmt und an welches unterschiedliche Module des Antriebssystems adaptierbar sind.

Diese Funktionalität der Schiene wird dadurch noch weiter erhöht, dass in der Schiene ein Zugmittel integriert ist, entlang dessen der Laufwagen bewegbar ist.

Generell kann als Zugmittel ein Zahnriemen, ein Lochband, ein Seil, eine Kugelkette oder eine Zahnstange vorgesehen sein, welches in Eingriff mit einem Antriebselement des Laufwagens ist.

Besonders vorteilhaft ist das Führungsmittel von einer in der Schiene eingespannten Kette gebildet, wobei ein vom Motor getriebenes Kettenrad in Eingriff mit der Kette ist.

Hierbei ist insbesondere vorteilhaft, dass die Kette allein zum Transport des Laufwagens dient, nicht jedoch zusätzlich als Stromzuführungsmittel für den Motor mitgenutzt werden muss. Die Metalleinsätze in der Schiene zeigen hinsichtlich der Stromzuführung zum Motor gegenüber einer Kette erheblich bessere Eigenschaften auf.

In einer weiteren vorteilhaften Ausführungsform der Erfindung sind in einer Wand des Laufwagens Öffnungen vorgesehen, durch welche die Stromabnehmer geführt sind, wobei die Stromabnehmer zerstörungssicher gelagert sind, das heißt die so ausgebildeten Stromabnehmer sind unempfindlich gegenüber Störeinflüssen und mechanischen Belastungen.

Die Erfindung wird im Folgenden anhand der Zeichnungen erläutert. Es zeigen:
- Figur 1:: Schematische Darstellung eines Tores mit einem zugeordneten Antriebssystem.
- Figur 2a:: Aufbau des Antriebssystems gemäß Figur 1.
- Figur 2b:: Detaildarstellung der Anordnung gemäß Figur 2a.
- Figur 2c:: Seitenansicht der Anordnung gemäß Figur 2a.
- Figur 3a:: Querschnittsdarstellung einer Schiene mit Metalleinsätzen für das Antriebssystem gemäß den Figuren 1 und 2.
- Figur 3b:: Draufsicht auf die Unterseite der Schiene gemäß Figur 3a.
- Figur 4:: Darstellung eines Laufwagens und eines an der Schiene gemäß Figur 3 gelagerten Moduls mit einem Endschalter-Betätiger.
- Figur 5:: Querschnittsdarstellung eines Teils des Laufwagens gemäß Figur 4 mit einer Anordnung von Stromabnehmern.
- Figur 6:: Draufsicht auf die Anordnung gemäß Figur 5.

Figur 1 zeigt schematisch ein Antriebssystem 1 für ein Tor 2, das im vorliegenden Fall als Garagentor ausgebildet ist. Das Tor 2, das im vorliegenden Fall als Sektionaltor ausgebildet ist, das aus mehreren einzelnen Abschnitten, das heißt Sektionen besteht. Prinzipiell kann das Tor 2 auch als Seitensektionaltor, Rundumtor, Kipptor, Schwingtor oder Deckenlauftor ausgebildet sein.

Das Tor 2 ist an beiden Rändern in jeweils einer Führungsschiene 3 geführt. Jede Führungsschiene 3 weist ein in vertikaler Richtung verlaufendes Schienensegment und ein in horizontaler Richtung verlaufendes Schienensegment auf. Das horizontale und vertikale Schienensegment sind über ein bogenförmiges Schienensegment verbunden.

Figur 1 zeigt das Tor 2 in einer Schließposition, in welcher das Tor 2 zwischen den vertikalen Schienensegmenten der Führungsschiene 3 angeordnet ist und eine nicht dargestellte Türöffnung der Garage verschließt. In einer Öffnungsposition ist das Tor 2 zwischen den horizontalen Schienensegmenten der Führungsschiene 3 angeordnet, die unter der Decke der Garage verlaufen.

Mittels des Antriebssystems 1 kann das Tor 2 zwischen der Schließposition und der Öffnungsposition verfahren werden. Wie aus Figur 1 ersichtlich, ist das Antriebssystem 1 an der linken Führungsschiene 3 installiert. Wahlweise könnte das Antriebssystem 1 auch an der rechten Führungsschiene 3 installiert werden.

Das Antriebssystem 1 weist einen an der Führungsschiene 3 verfahrbaren Laufwagen 4 auf, der über einen Motor 5, der als Elektromotor ausgebildet ist, angetrieben wird. Der Motor 5 ist auf einem Schubarm 6 befestigt, der eine gelenkige Verbindung zwischen dem oberen Rand des Tors 2 und dem Laufwagen 4 bildet. Als weitere Komponente des Antriebssystems 1 ist im Bereich des horizontalen Schienensegments eine Schiene 7 mit darin geführten, in Figur 1 nicht gesondert dargestellten Leiterbahnen montiert. Die Leiterbahnen dienen zur Stromzuführung zum Motor 5. Hierzu sind im Laufwagen 4 geeignete, in Figur 1 nicht dargestellte Mittel zur Stromabnahme integriert, die in elektrischem Kontakt mit den Leiterbahnen sind und welche an den Motor 5 angeschlossen sind.

Die Schiene 7 wird mit nicht gesondert dargestellten Halterungen an deren längsseitigen Enden an der Führungsschiene 3 befestigt, insbesondere festgeschraubt.

Im Bereich jedes längsseitigen Endes der Schiene 7 ist ein Kontaktiermodul 8 vorgesehen. Die Kontaktiermodule 8 weisen beispielsweise identische Bauformen auf und werden auf die Schiene 7 aufgesteckt, vorzugsweise aufgeclipst. Zum Anschluss an eine Stromversorgung kann wahlweise in eines der Kontaktiermodule 8 ein Stecker 9 eingesteckt werden, an welchem ein Kabel 10 angebracht ist, das mit einem weiteren Stecker an die Steuerung des Torantriebs anschließbar ist. Da der Stecker 9 wahlweise in das vordere Kontaktiermodul 8 im Be-reich der Türöffnung oder, wie in Figur 1 dargestellt, in das Kontaktiermodul 8 am hinteren Ende der Tür eingestellt werden kann, kann die Leitungslänge des Kabels 10 hin gering gehalten werden. In jedem Kontaktiermodul 8 ist eine nicht dargestellte Platine integriert, an welche einerseits Anschlussmittel für den Stecker 9 kontaktiert sind und an welchen andererseits elektrische Kontakte zur Herstellung einer leitenden Verbindung mit den Leiterbahnen der Schiene 7 vorgesehen sind.

Weiterhin sind auf der Schiene 7 zwei Module 11 verschiebbar angeordnet, die zur Vorgabe der Endpositionen des Laufwagens 4 dienen. Auch diese Module 11 werden auf die Schiene 7 aufgesteckt, insbesondere aufgeclipst.

Die Figuren 2a, 2b und 2c zeigen in detaillierten Darstellungen die wesentlichen Komponenten des Antriebssystems 1. Die Figuren 2a und 2b zeigen den Laufwagen 4 des Antriebssystems 1 in einer Teildarstellung, und zwar eine Draufsicht auf einen Grundkörper 4a aus Kunststoff insbesondere glasfaserverstärktem Kunststoff Figur 2c zeigt diese Anordnung in einer Seitenansicht. An diesem Grundkörper 4a sind zwei Laufrollen 12 drehbar gelagert. Diese Laufrollen 12 sind in der Führungsschiene 3 geführt, wobei die Laufrollen 12 an unterschiedliche Führungsschienen 3 anpassbar sind.

Der Laufwagen 4 ist gelenkig mit dem zum Torblatt geführten Schubarm 6 verbunden. Figur 2c zeigt das untere freie Ende des Schubarms 6 mit einem Zapfen 13 als Anschlussmittel an das Torblatt.

Mit dem an der Rückseite des Schubarms 6 angeordneten Motor 5 wird ein Kettenrad 14 angetrieben. Das Kettenrad 14 sitzt hierzu auf der Welle des Motors 5 auf.

Das Kettenrad 14 steht im Eingriff mit einer Kette 15, die als Zugmittel in der Schiene 7 eingespannt ist und so ortsfest in der Schiene 7 gelagert ist. Die Schiene 7 sowie die darin integrierte Kette 15 sind in den Figuren 3a und 3b detaillierter dargestellt. Die Kette 15 verläuft in einem Kettenkanal 16 an der Rückseite der Schiene 7. Der Kettenkanal 16 ist an der Unterseite der Schiene 7 offen, so dass über die offene Unterseite das Kettenrad 14 in Eingriff mit der Kette 15 kommen kann.

Wie aus Figur 3a ersichtlich, ist der vordere Teil der Schiene 7 von einem C-förmigen Profil 17 gebildet. Dieses Profil 17 ist einstückig mit dem Kettenkanal 16 ausgebildet und besteht aus einem elektrisch isolierenden Werkstoff, insbesondere aus Kunststoff. In der Mitte des C-förmigen Profils 17 ist ein Steg 18 vorgesehen, der einstückig mit dem C-förmigen Profil 17 ausgebildet ist. Der Steg 18 unterteilt das Profil 17 in zwei übereinander liegende Segmente, wobei in jedes der Segmente jeweils ein eine Leiterbahn bildender Metalleinsatz 19 einsetzbar ist. Die Metalleinsätze 19 werden in die Segmente eingerastet, vorzugsweise eingeclipst, wobei die Wände des C-förmigen Profils 17 beziehungsweise des Stegs 18 hierfür geeignete, nicht dargestellte Hinterschneidungen aufweisen. Durch die Kontaktiermodule 8 an den Enden der Schiene 7 sind die Metalleinsätze 19 gegen Verschiebungen in Längsrichtung der Schiene 7 gesichert. Hierzu weisen die Kontaktiermodule 8 geeignete Anschläge auf.

Durch den Motor 5 wird das Kettenrad 14 in eine Drehbewegung versetzt, so dass sich der Laufwagen 4 mit seinen in der Führungsschiene 3 geführten Laufrollen 12 entlang dieser Führungsschiene 3 und entlang der daran befestigten Schiene 7 bewegt. Dabei drückt die Schiene 7 gegen einen Anschlag 20 (Figur 2b) am Grundkörper 4a. Der Anschlag 20 besteht anders als der Grundkörper 4a nicht aus glasfaserverstärktem Kunststoff sondern aus gleitfähigem Kunststoff. An diesem Anschlag 20 liegt die Oberseite des Kettenkanals 16 der Schiene 7 an. Dadurch ist gewährleistet, dass innerhalb des Laufwagens 4 auftretende Kräfte nicht aus diesem herausgeführt werden.

Auf den in den Figuren 2a bis 2c dargestellten Grundkörper 4a des Laufwagens 4 werden als weitere Bestandteile des Laufwagens 4 Elektronikbauteile und eine Abdeckung aufgesetzt.

Der Grundkörper 4a des Laufwagens 4 mit den Elektronikbauteilen ist in Figur 4 dargestellt. Dabei ist eine Elektronikbaugruppe mit einer Leiterplatte 21 vorgesehen, von welcher Anschlusskabel 22 wegführen, an welche der Motor 5 anschließbar ist. Weiterhin sind auf der Leiterplatte 21 zwei Endschalter 23 angeordnet. Jeder Endschalter 23 weist eine Schaltfahne 24 auf.

In Figur 4 ist weiterhin eines der auf der Schiene 7 angeordneten Module 11 dargestellt. Das Modul 11 weist einen Betätiger für die Schaltfahne 24 des rechten Endschalters 23 auf. Der Betätiger besteht im wesentlichen aus einem Nocken 25. Wenn der Laufwagen 4 auf das Modul 11 zuläuft, kommt die Schaltfahne 24 in Kontakt mit dem Nocken 25 des Betätigers und wird dadurch nach oben geschoben, wodurch der Endschalter 23 anspricht.

Zur Vorgabe der beiden Endlagen werden die Module 11 auf der Schiene 7 in entsprechende Positionen geschoben. Läuft der Laufwagen 4 dann auf eines der Module 11 auf, wird der Motor 5 durch Ansprechen des Endschalters 23, dessen Schaltfahne 24 durch den Betätiger des jeweiligen Moduls 11 betätigt wurde, gestoppt.

Figur 5 zeigt eine Querschnittsdarstellung der Leiterplatte 21 mit den Endschaltern 23 sowie einer die Rückseile verschließenden Wand 26 als Bestandteil der Abdeckung der Elektronikbaugruppe. Diese Wand 26 ist den Metalleinsätzen 19, das heißt den beiden Leiterbahnen in der Schiene 7, zugewandt. Figur 6 zeigt eine Draufsicht auf diese Wand 26.

In der Wand 26 sind zwei rechteckförmige Öffnungen 27 vorgesehen. Durch jede der Öffnungen 27 ragt ein Stromabnehmer 28, welcher in elektrischem Kontakt mit einer der Leiterbahnen der Schiene 7 ist. Die Stromabnehmer 28 bestehen jeweils aus streifenförmigem metallischem Material. Jeder Stromabnehmer 28 bildet eine Lasche, wobei der Rücken einer Lasche über die Öffnung 27 hervorsteht und so mit der zugeordneten Leiterbahn kontaktierbar ist. Alternativ kann zur Kontaktierung ein Kohle-Kontaktstück verwendet werden. Die freien Enden dieser Laschen sind einerseits mit der Leiterplatte 21 kontaktiert. Zudem sind die freien Enden einer Lasche jeweils an Segmenten der Innenseite der Wand 26 gelagert, wobei diese Segmente an gegenüberliegenden Rändern der Öffnung 27 liegen. Durch die beidseitige Lagerung der freien Enden an gegenüberliegenden Rändern der Öffnung 27 liegt der Rücken der Lasche formstabil in einer jeweiligen Öffnung 27 und ist dabei gegen mechanische Beschädigungen gesichert.

Mittels der entlang der Leiterbahnen geführten Stromabnehmer 28 erfolgt die Stromzufuhr für den Motor 5. Über das Kontaktiermodul 8, in welchem der Stecker 9 eingesteckt ist, sind die Leiterbahnen mit einer Stromversorgung verbunden. Mit den während der Fahrt des Laufwagens 4 entlang der Leiterbahnen schleifenden Stromabnehmern 28 erfolgt dann die Stromversorgung des Motors 5, der über die Anschlusskabel 22 an die Leiterplatte 21 angeschlossen ist, an welcher auch die Stromabnehmer 28 vorgesehen sind.

### Bezugszeichenliste

- (1): Antriebssystem
- (2): Tor
- (3): Führungsschiene
- (4): Laufwagen
- (4a): Grundkörper
- (5): Motor
- (6): Schubarm
- (7): Schiene
- (8): Kontaktiermodul
- (9): Stecker
- (10): Kabel
- (11): Modul
- (12): Laufrollen
- (13): Zapfen
- (14): Kettenrad
- (15): Kette
- (16): Kettenkanal
- (17): Profil
- (18): Steg
- (19): Metalleinsatz
- (20): Anschlag
- (21): Leiterplatte
- (22): Anschlusskabel
- (23): Endschalter
- (24): Schaltfahne
- (25): Nocken
- (26): Wand
- (27): Öffnung
- (28): Stromabnehmer

## Patentansprüche

1. Antriebssystem (1) für ein Tor (2), dessen Torblatt seitlich in jeweils einer Führungsschiene (3) geführt ist, wobei ein Laufwagen (4), der gelenkig mit dem oberen Rand des Torblatts verbunden ist, entlang einer der Führungsschienen (3) geführt ist, wobei zur Stromversorgung eines den Laufwagen (4) antreibenden Motors (5) entlang der Führungsschiene (3) verlaufende Leiterbahnen vorgesehen sind, welche wahlweise an ihrem vorderen oder hinteren Ende kontaktierbar sind, **dadurch gekennzeichnet, dass** eine entlang der Führungsschiene (3) verlaufende Schiene (7) vorgesehen ist, in welcher zwei entlang deren Längsachse verlaufende, die Leiterbahnen bildenden Metalleinsätze (19) vorgesehen sind.

2. Antriebssystem nach Anspruch 1, **dadurch gekennzeichnet, dass** die Schiene (7) ein C-förmiges Profil (17) zur Aufnahme der Leiterbahnen aufwei st.

3. Antriebssystem nach einem der Ansprüche 1 oder 2, **dadurch gekennzeichnet, dass** die Metalleinsätze (19) durch einen Steg (18) in der Schiene (7) mechanisch und elektrisch getrennt sind.

4. Antriebssystem nach einem der Ansprüche 2 oder 3, **dadurch gekennzeichnet, dass** am vorderen und hinteren Ende der Schiene (7) jeweils ein Kontaktiermodul (8) zur elektrischen Kontaktierung der Metalleinsätze (19) anbringbar ist.

5. Antriebssystem nach Anspruch 4, **dadurch gekennzeichnet, dass** als elektrischer Anschluss ein Stecker (9) wahlweise an einem der Kontaktiermodule (8) anbringbar ist.

6. Antriebssystem nach einem der Ansprüche 1 bis 5, **dadurch gekennzeichnet, dass** an der Schiene (7) Module (11) verschiebbar angeordnet sind, an welchen Betätiger für im Laufwagen (4) integrierte Endschalter (23) vorgesehen sind.

7. Antriebssystem nach einem der Ansprüche 1 bis 6, **dadurch gekennzeichnet, dass** in der Schiene (7) ein Zugmittel, entlang dessen der Laufwagen (4) bewegbar ist, integriert ist.

8. Antriebssystem nach Anspruch 7, **dadurch gekennzeichnet, dass** das Zugmittel von einer in der Schiene (7) eingespannten Kette (15) gebildet ist, wobei ein vom Motor (5) getriebenes Kettenrad (14) in Eingriff mit der Kette (15) ist.

9. Antriebssystem nach Anspruch 7, **dadurch gekennzeichnet, dass** als Zugmittel ein Zahnriemen, Lochband, eine Kugelkette, ein Seil oder eine Zahnstange vorgesehen ist, welches in Eingriff mit einem Antriebselement des Laufwagens (4) ist.

10. Antriebssystem nach einem der Ansprüche 1 bis 9, **dadurch gekennzeichnet, dass** der Laufwagen (4) einen Anschlag (20) aus gleitfähigem Material aufweist, wobei die Schiene (7) gegen den Anschlag (20) gedrückt ist.

11. Antriebssystem nach einem der Ansprüche 1 bis 10, **dadurch gekennzeichnet, dass** im Laufwagen (4) Stromabnehmer (28) integriert sind, die in Kontakt mit den Leiterbahnen sind.

12. Antriebssystem nach Anspruch 11, **dadurch gekennzeichnet, dass** in einer Wand (26) des Laufwagens (4) Öffnungen (27) vorgesehen sind, durch welche die Stromabnehmer (28) geführt sind, wobei die Stromabnehmer (28) zerstörungssicher gelagert sind.

13. Antriebssystem nach Anspruch 12, **dadurch gekennzeichnet, dass** jeder Stromabnehmer (28) eine durch die Öffnung (27) ragende Lasche bildet, wobei die freien Enden der Lasche an beidseits der Öffnung (27) liegenden Segmenten der Innenseite der Wand (26) fixiert sind.

14. Antriebssystem nach einem der Ansprüche 1 bis 13, **dadurch gekennzeichnet, dass** der Laufwagen (4) wahlweise an einer der Führungsschienen (3) anbringbar ist.

15. Antriebssystem nach einem der Ansprüche 1 bis 14, **dadurch gekennzeichnet, dass** sich die Leiterbahnen entlang eines in horizontaler Richtung verlaufenden Abschnitts einer Führungsschiene (3) erstrecken.

## Claims

1. Drive system (1) of a door (2), the door leaf of which is laterally guided in a respective guide rail (3), wherein a guide carriage (4), which is pivotably connected with the upper edge of the door leaf, is guided along one of the guide rails (3), wherein for power supply of a motor (5) driving the guide carriage (4) conductor tracks extending along the guide rail (3) are provided and are contactable selectably at the front or rear end thereof, **characterised in that** a rail (7) extending along the guide rail (3) is provided, in which rail two metal inserts (19) extending along the longitudinal axis of the rail and forming the conductor tracks are provided.

2. Drive system according to claim 1, **characterised in that** the rail (7) has a C-shaped profile (17) for receiving the conductor tracks.

3. Drive system according to one of claims 1 and 2, **characterised in that** the metal inserts (19) are mechanically and electrically separated by a web (18) in the rail (7).

4. Drive system according to one of claims 2 and 3, **characterised in that** a respective contact module (8) for electrical contact-making with the metal inserts (19) can be mounted at the front and rear end of the rail (7).

5. Drive system according to claim 4, **characterised in that** a plug (9) as electrical terminal can be selectably mounted on one of the contacting modules (8).

6. Drive system according to any one of claims 1 to 5, **characterised in that** modules (11) at which actuators for limit switches (23), which are integrated in the guide carriage (4), are provided are displaceably arranged at the rail (7).

7. Drive system according to any one of claims 1 to 6, **characterised in that** a traction means, along which the guide carriage (4) is movable, is integrated in the rail (7).

8. Drive system according to claim 7, **characterised in that** the traction means is formed by a chain (15) clamped in the rail (7), wherein a chainwheel (14) driven by the motor (5) is in engagement with the chain (15).

9. Drive system according to claim 7, **characterised in that** a cogged belt, an apertured band, a ball chain, a cable or a rack, which is in engagement with a drive element of the guide carriage (4) is provided as traction means.

10. Drive system according to any one of claims 1 to 9, **characterised in that** the guide carriage (4) has an abutment (20) of slide-promoting material, wherein the rail (7) is pressed against the abutment (20).

11. Drive system according to any one of claims 1 to 10, **characterised in that** power take-offs (28) disposed in contact with the conductor tracks are integrated in the guide carriage (4).

12. Drive system according to claim 11, **characterised in that** provided in a wall (26) of the guide carriage (4) are openings (27) through which the power take-offs (28) are guided, wherein the power take-offs (28) are mounted to be safe from destruction.

13. Drive system according to claim 12, **characterised in that** each power take-off (28) forms a strap protruding through the opening (27), wherein the free ends of the strap are fixed to segments, which lie on either side of the opening (27), of the inner side of the wall (26).

14. Drive system according to any one of claims 1 to 13, **characterised in that** the guide carriage (4) can be selectably mounted on one of the guide rails (3).

15. Drive system according to any one of claims 1 to 14, **characterised in that** the conductor tracks extend along a section, which extends in horizontal direction, of a guide rail (3).

## Revendications

1. Système d'entraînement (1) dévolu à un portail (2) dont le panneau est guidé latéralement dans une glissière respective de guidage (3), un chariot de roulement (4), relié de manière articulée au bord supérieur du panneau dudit portail, étant guidé le long de l'une des glissières de guidage (3), sachant que des pistes conductrices s'étendant le long de ladite glissière de guidage (3), prévues pour l'alimentation électrique d'un moteur (5) entraînant ledit chariot de roulement (4), peuvent être sélectivement mises en contact par leur extrémité antérieure ou postérieure, **caractérisé par le fait qu'**il est prévu un rail (7) s'étendant le long de la glissière de guidage (3), et dans lequel sont prévues deux pièces métalliques incorporées (19) qui s'étendent le long de l'axe longitudinal dudit rail, et forment les pistes conductrices.

2. Système d'entraînement selon la revendication 1, **caractérisé par le fait que** le rail (7) présente un profil (17) configuré en C, afin de recevoir les pistes conductrices.

3. Système d'entraînement selon l'une des revendications 1 ou 2, **caractérisé par le fait que** les pièces métalliques incorporées (19) sont séparées mécaniquement et électriquement par une membrure (18) dans le rail (7).

4. Système d'entraînement selon l'une des revendications 2 ou 3, **caractérisé par le fait qu'**un module respectif (8) de mise en contact peut être monté aux extrémités antérieure et postérieure du rail (7), en vue de la mise en contact électrique des pièces métalliques incorporées (19).

5. Système d'entraînement selon la revendication 4, **caractérisé par le fait qu'**un connecteur enfichable (9) peut être sélectivement implanté sur l'un des modules (8) de mise en contact, en tant que raccordement électrique.

6. Système d'entraînement selon l'une des revendications 1 à 5, **caractérisé par le fait que** des modules (11), sur lesquels sont prévus des éléments d'actionnement affectés à des interrupteurs de fin de course (23) intégrés dans le chariot de roulement (4), sont disposés sur le rail (7) avec faculté de coulissement.

7. Système d'entraînement selon l'une des revendications 1 à 6, **caractérisé par le fait qu'**un moyen de traction, le long duquel le chariot de roulement (4) est mobile, est intégré dans le rail (7).

8. Système d'entraînement selon la revendication 7, **caractérisé par le fait que** le moyen de traction est formé d'une chaîne (15) bandée dans le rail (7), un pignon (14) à chaîne, mené par le moteur (5), étant en prise avec ladite chaîne (15).

9. Système d'entraînement selon la revendication 7, **caractérisé par le fait que** le moyen de traction se présente comme une courroie crantée, une bande perforée, une chaîne à billes, un câble ou une crémaillère en prise avec un élément d'entraînement du chariot de roulement (4).

10. Système d'entraînement selon l'une des revendications 1 à 9, **caractérisé par le fait que** le chariot de roulement (4) comporte une butée (20) en un matériau apte au glissement, le rail (7) étant poussé contre ladite butée (20).

11. Système d'entraînement selon l'une des revendications 1 à 10, **caractérisé par le fait que** des collecteurs de courant (28), intégrés dans le chariot de roulement (4), sont en contact avec les pistes conductrices.

12. Système d'entraînement selon la revendication 11, **caractérisé par le fait que** des orifices (27), traversés par les collecteurs de courant (28), sont prévus dans une paroi (26) du chariot de roulement (4), lesdits collecteurs de courant (28) étant montés avec protection contre les destructions.

13. Système d'entraînement selon la revendication 12, **caractérisé par le fait que** chaque collecteur de courant (28) forme une patte dépassant à travers l'orifice (27), les extrémités libres de ladite patte étant bloquées à demeure sur des segments de la face intérieure de la paroi (26) qui sont situés de part et d'autre dudit orifice (27).

14. Système d'entraînement selon l'une des revendications 1 à 13, **caractérisé par le fait que** le chariot de roulement (4) peut être sélectivement monté sur l'une des glissières de guidage (3).

15. Système d'entraînement selon l'une des revendications 1 à 14, **caractérisé par le fait que** les pistes conductrices longent un tronçon d'une glissière de guidage (3) qui s'étend dans la direction horizontale.
